# EUROPÄISCHE PATENTSCHRIFT

(11) **EP 2 135 224 B1**
(45) Veröffentlichungstag und Bekanntmachung des Hinweises auf die Patenterteilung: **23.01.2013**
(21) Anmeldenummer: 08707445.6
(22) Anmeldetag: 23.01.2008
(51) Int. Cl.: G07D 5/00, G07F 1/04

(54) **MÜNZVORHALTEVORRICHTUNG**
COIN STORAGE DEVICE
DISPOSITIF DE PRESELECTION DE PIECES DE MONNAIES

(30) Priorität: 23.01.2007 DE 102007004236
(43) Veröffentlichungstag der Anmeldung: 23.12.2009
(73) Patentinhaber: Walter Hanke Mechanische Werkstätten GmbH & Co. KG, 14167 Berlin (DE)
(72) Erfinder: GRIESE, Roland, 12203 Berlin (DE); TRENNER, Christian, 14167 Berlin (DE)
(74) Vertreter: Pfenning, Meinig & Partner GbR
(86) Internationale Anmeldenummer: PCT/EP2008/000756
(87) Internationale Veröffentlichungsnummer: WO 2008/090011

(56) Entgegenhaltungen:
- DE-A1- 2 133 084
- GB-A- 1 523 208
- US-A- 6 098 778
- US-A1- 2002 007 998

## Beschreibung

Gegenstand der Erfindung ist eine Münzvorhaltevorrichtung, zum Aussortieren von Fremdkörpern, zur Münzvorhaltung für einen Münzprüfer und zur Beseitigung von Verstopfungen durch Münzen und/oder Fremdkörper.

Moderne Kassensysteme, wie sie z.B. in Parkhäusern aufgebaut sind, bestehen im Wesentlichen aus einem Münzvereinzeler, einem Münzprüfer und einem Sortiersystem sowie einer Münzausgabe. Hierbei wird eine unbestimmte Menge von Münzen in den Münzvereinzeler gegeben, welcher die Münzen vereinzelt, und die vereinzelten Münzen, Stück für Stück, an die Münzprüfeinheit weiterleitet. In der Münzprüfeinheit wird überprüft, ob die Münze eine für den Automaten verwertbare Münze darstellt oder gar einen Fremdkörper oder Falschgeld bildet. Im Falle von Falschgeld oder Fremdkörpern wird das Falschgeld bzw. der Fremdkörper im günstigen Fall direkt an den Auswurfschacht der Anordnung weitergeleitet. Im Falle einer positiven Erkennung einer Münze wird die Münze an das Sortiersystem weitergeleitet und dort einsortiert. Des Weiteren wird eine durch eine Steuerung bestimmte Anzahl von Münzen in der Münzausgabe ausgegeben.

Die Druckschrift US 2002/0007998 A1 zeigt eine Münzprüfeinheit, bei welcher Münzen in einem Einwurfschacht durch verschiedene Mechanismen vorgehalten werden und abhängig von den Kosten eines Telefongesprächs nach und nach in die Münzprüfeinheit nachgeführt werden. Das dort gezeigte Münzvorhaltegerät weist eine erste gegenüber einer zweiten Hälfte bewegliche Hälfte auf. Um Fremdkörper aus der Münzvorhaltevorrichtung zu entfernen, müssen die beiden Hälften gegeneinander geöffnet werden, wobei im geöffneten Zustand ein längerfristiges Ausfallen der Münzvorhaltevorrichtung in Kauf genommen werden muss.

Die Druckschrift US 6 098 778 zeigt eine ähnliche Vorrichtung zum Vorhalten von Münzen. Die vorgenannten Vorrichtungen werden in den gängigen Kassensystemen eingesetzt.

Derartige Kassensysteme sind mit einer Fülle von Nachteilen behaftet. Ein erstes Problem besteht bei der Aussortierung von Fremdkörpern. Während der Münzvereinzeler sich meist nicht damit beschäftigt, ob ein Objekt eine Münze oder einen Fremdkörper darstellt, so ist dies für die Münzprüfeinheit von großer Relevanz. Das Problem ist, dass manche Fremdkörper sich im Einwurfbereich des Münzprüfgeräts verhaken und so den Einwurf weiterer Münzen in die Münzprüfeinheit verhindern. Ein derartiger Stau von Münzen kann oftmals nur manuell behoben werden, was mit beträchtlichen Wartungskosten verbunden ist. Des Weiteren leidet die Kundenzufriedenheit unter einem derartigen Kassensystem sehr.

Ein weiteres Problem derartiger Kassensysteme ist deren Geschwindigkeit. Hierbei wird die Geschwindigkeit des Münzvereinzeler häufig dadurch limitiert, dass eine Münze vom Münzvereinzeler erst durch das Münzprüfgerät und durch das Sortiergerät laufen muss, bevor einer Vorrichtung im Münzprüfgerät ein Steuerbefehl an den Münzvereinzeler gibt und eine weitere Münze in das System eingegeben wird. Durch eine zusätzliche Haltevorrichtung ließe sich Zeit sparen, da an einer weiteren Stelle im System bereits eine Münze auf Vorrat gehalten wird.

Ein weiteres Problem ist es, dass trotz ausgefeilter Mechanismen zum Verhindern, dass mehr als eine Münze gleichzeitig durch den Münzvereinzeler rutschen kann, es immer wieder vorkommt, dass mehr als eine Münze den Einwurfschacht des Münzprüfgeräts verstopfen. Wie im Falle eines Fremdkörpers kann oftmals nur durch manuelle Behebung des Staus die Funktionstüchtigkeit eines derartigen Kassensystems wieder hergestellt werden.

Durch eine zusätzliche Münzvorhaltevorrichtung, welche zwischen einem Münzvereinzeler und einem Münzprüfgerät angeordnet ist, können, bei günstigem Design, die oben angesprochenen Probleme verringert bzw. ganz beseitigt werden. Die Aufgabe der vorliegenden Erfindung ist es, eine Münzvorhaltevorrichtung zu bilden, welche Fremdkörper auf einfache Art und Weise aussortieren kann, eine Münze dem Münzprüfgerät schnell zur Verfügung stellen kann, und in der Lage ist einen Stau, welcher durch Fremdkörper oder mehrere Geldstücke verursacht ist, ohne manuelles Einwirken zu beseitigen.

Die Aufgabe wird gelöst durch eine Münzvorhaltevorrichtung nach Anspruch 1.

Der Gegenstand des Anspruchs 1 beschreibt eine Münzvorhaltevorrichtung, welche mindestens zwei sich gegenüberliegende Wände umfasst, wobei zwischen den Wänden ein Schacht mit einer Breite ausgebildet ist. Von den zwei sich gegenüberliegenden Wänden ist mindestens eine Wand zumindest teilweise beweglich angeordnet. Des Weiteren ist die Breite des Schachtes veränderbar. Dies hat den Vorteil, dass ein sich im Schacht befindender Fremdkörper, welcher sich aufgrund seiner Ausmaße nicht weiterbewegen kann und sich dadurch im Schacht verfängt, durch eine Änderung der Breite des Schachtes gelöst werden kann und den Schacht hinabfallen kann und dadurch aus dem Schacht ausgeführt wird. Hierbei kann die Breite des Schachtes auf verschiedene Arten und Weisen geändert werden, sei es durch mechanische oder elektromechanische Anordnungen.

Im Schacht befindet sich eine Laufbahn, welche beweglich angeordnet ist. Des Weiteren ist eine Halteschiene vorhanden, wobei die Halteschiene oberhalb der Laufbahn, im Schacht wiederum beweglich angeordnet ist. Eine in den Schacht eingeführte Münze (unter diesen Begriff sollen auch münzähnliche Objekte, wie ein Jeton fallen) fällt somit zuerst auf die Halteschiene in eine Halteposition, in welcher die Münze fest gehalten wird. Unter Halteschiene bzw. Laufbahn wird hierbei die Auflagefläche auf welcher die Münze aufliegt verstanden. Ist diese Halteschiene beispielsweise leicht schräg ausgeführt, so können Fremdkörper, insbesondere kleine Fremdkörper, direkt über die Halteschiene rutschend aus dem Schacht, entweder seitlich oder durch eine Öffnung nach unten, ausgeführt werden.

Ein Merkmal der Erfindung ist, dass die Halteschiene mindestens eine Ruhestellung und eine Arbeitsstellung aufweist. Hierbei ist die Ruhestellung der Halteschiene derart, dass die Halteschiene den Schacht zumindest in Teilen verschließt und die Arbeitsstellung der Halteschiene den Schacht nach unten hin öffnet. In der Ruhestellung der Halteschiene kann eine in den Schacht eingeworfene Münze von der Halteschiene so gehalten werden, dass die Münze ihre Höhe nicht verändern kann. In der Arbeitsstellung der Halteschiene wird diese derart bewegt, dass der Schacht nach unten hin geöffnet ist und eine auf der Halteschiene liegende Münze aufgrund der Gravitationseinwirkung nach unten fällt. Hierbei ist es, wie bereits in den vorhergehenden Weiterbildungen beschrieben, nur wichtig, dass die Münze aufgrund einer Gravitationswirkung nach unten fällt. Dies bedeutet unter anderem, dass der Schacht nicht senkrecht nach unten führen muss, sondern nur derart geformt sein muss, dass die Schwerewirkung eine Münze nach unten bewegt, wenn die Halteschiene in die Arbeitsstellung gebracht wird. Hierbei sind verschiedene Ausführungen der Arbeitsstellung möglich.

Bei einer Bewegung der Halteschiene wird diese in eine solche Position gebracht, dass die Münze auf dies darunter gelegene, gesondert ausgeführte Laufbahn fällt. Die Laufbahn dient dazu, die Bewegungsrichtung der Münze so abzulenken, dass diese in eine Münzprüfeinheit oder eine mit der Münzvorhaltevorrichtung verbundene Vorrichtung weitergeführt wird. Dadurch, dass die Laufbahn beweglich ausgeführt, d.h., aus dem Schacht entfernbar ist, kann ein Fremdkörper oder eine zu kleine Münze tatsächlich ganz bis zum Ende des Schachtes fallen und entfernt werden.

Vorteilhafte Weiterbildungen der Münzvorhaltevorrichtung sind in den Nebenansprüchen ausgeführt.

Eine vorteilhafte Weiterbildung der Münzvorhaltevorrichtung ist es, dass die bewegliche Wand mit einer nichtbeweglichen Wand über Gelenke klappenartig oder parallel verschiebbar verbunden ist. Eine Ausführung der Gelenke, so dass der bewegliche Teil sich klappenartig bewegen kann, ist es von Vorteil, wenn die Gelenke am unteren Ende des Schachtes angebracht sind. Da der Schacht im Bereich der Halteschiene oder der Laufbahn vorteilhafterweise eine Breite aufweist, welche in etwa der Breite der dicksten Münze, welche die Münzvorhaltevorrichtung aufnehmen soll, entspricht, wird durch das Aufklappen des beweglichen Teils der Wand bzw. der beweglichen Wand über ein unten angebrachtes Gelenk der Bereich des Schachtes, welcher in Höhe der Halteschiene bzw. der Laufbahn angeordnet ist, verbreitert, und ein Fremdkörper kann aufgrund des verbreiterten Schachtes durch den Schacht hindurch nach unten fallen.

Eine ähnliche Wirkungsweise, wie oben beschrieben, lässt sich durch eine Gelenkanordnung realisieren, welche den beweglichen Teil der Wand bzw. die bewegliche Wand nicht klappenartig bewegt, sondern den gesamten Teil bzw. die gesamte bewegliche Wand parallel aus ihrer Arbeitsstellung bewegt und den Schacht dadurch verbreitert. Hierbei ist die Arbeitsstellung des beweglichen Teils der Wand bzw. der beweglichen Wand durch die maximale Breite einer für die Münzvorhaltevorrichtung geeigneten Münze definiert.

Eine auf der Halteschiene aufliegende Münze berührt die Laufbahn nicht, da die Laufbahn unterhalb der Halteschiene angeordnet ist. Dies bedeutet, dass die Halteschiene das Gewicht der Münze aufnimmt. Dadurch, dass die Laufbahn und die Halteschiene derart voneinander beabstandet sind, dass eine auf der Halteschiene liegende Münze von der Laufbahn beabstandet ist, kann -in der Arbeitsstellung der Halteschiene - die Münze nach unten fallend beschleunigen, so dass die Münze beim Aufprall auf die Laufbahn bereits eine I-nitialgeschwindigkeit aufweist.

Zudem kann auf der Halteschiene - in der Ruhestellung der Halteschiene - vorhandener Schmutz, insbesondere bei einer schrägen Anordnung der Halteschiene, von der Halteschiene ablaufen ohne auf die Laufbahn zu fallen und diese zu verschmutzen. Auf diese Weise wird die Laufbahn von Schmutzpartikeln frei gehalten. Dabei ist es zudem vorteilhaft, wenn die Laufbahn unterhalb der Halteschiene und leicht seitlich zur Halteschiene versetzt angeordnet ist. So kann der Schmutz die Halteschiene seitlich hinabgleiten und fällt aufgrund des seitlichen Versatzes der Laufbahn nicht auf diese. Weiterhin ist es vorteilhaft, wenn die Laufbahn ebenfalls schräg angeordnet ist, eine auf der Laufbahn aufliegende Münze jedoch in eine andere Laufrichtung ablenkt als die Halteschiene. Dadruch fällt Schmutz beispielsweise links die Halteschiene hinab, wohingegen eine auf der Laufbahn befindliche Münze nach rechts in eine Münzprüfereinheit rollt. Auf diese Weise wird der Schmutz gleichzeitig von der Münzprüfereinheit ferngehalten.

Die vorhergehende Weiterbildung ist insbesondere in Verbindung mit der folgenden Weiterbildung vorteilhaft. In dieser Weiterbildung weist auch die Laufbahn mindestens eine Ruhestellung und eine Arbeitsstellung auf, wobei die Laufbahn in Ruhstellung so angeordnet ist, dass der Schacht nach unten hin geöffnet ist und in Arbeitsstellung die Laufbahn den Schacht zumindest in Teilen verschließt.

Eine weitere vorteilhafte Weiterbildung der Münzhaltevorrichtung besteht darin, dass in der Münzhaltevorrichtung etwa in Höhe der Halteschiene eine Begrenzung vorhanden ist, und die Halteschiene und die Begrenzung einen nach unten zulaufenden keilförmigen Hohlraum begrenzen. Der Vorteil dieser Anordnung besteht darin, dass auf sehr einfache Weise Münzen verschiedener Größe durch die Halteschiene und die Begrenzung in einer Halteposition gehalten werden können. Fremdkörper, welche zu klein sind, rutschen dabei tiefer in den keilförmig bzw. trichterförmig zulaufenden Hohlraum. Dabei kann die Begrenzung sowohl durch eine Wand gebildet werden, beispielsweise durch eine Begrenzung des Schachtes, oder ein zusätzliches Element, welches dann als weitere oder zweite Halteschiene benannt wird.

Eine weitere vorteilhafte Weiterbildung der Münzvorhaltevorrichtung ist dadurch gekennzeichnet, dass der Hohlraum derart ausgebildet ist, dass sowohl die kleinste als auch die größte Münze eines für die Münzvorhaltevorrichtung passenden Münzsatzes in dem keilförmigen Hohlraum durch die Halteschiene und die Begrenzung in ihrer jeweiligen Halteposition gehalten werden. Dabei ist der keilförmige Hohlraum so beschaffen, dass ein Teil des Volumens, welches die kleinste Münze in ihrer Halteposition im Hohlraum einnimmt, auch ein Teil des Volumens ist, welches die größte Münze in ihrer Halteposition einnimmt. D.h., dass sich die Haltepositionen der kleinsten und der größten Münze überlappen und der Bereich, in dem diese Überlappung stattfindet, als Überlappungsbereich definiert ist. Um festzustellen, ob eine Münze des für die Münzvorhaltevorrichtung geeigneten Münzsatzes im Hohlraum vorhanden ist, muß nur ein kleines Teilvolumen des Hohlraums überwacht werden. Diese Überwachung kann über eine zusätzliche Steuerelektronik oder eine mechanische Schalteranordnung ausgeführt sein.

Eine weitere vorteilhafte Weiterbildung der Erfindung ist es, dass im Bereich des Hohlraums mindestens eine Lichtschranke vorhanden ist. Hier ist es insbesondere dann vorteilhaft, wenn die Lichtschranke im Überlappungsbereich des passenden Münzsatzes des Hohlraums ausgebildet ist. Der Vorteil besteht darin, dass zuverlässig bestimmt werden kann, ob ein Objekt der passenden Größe im Hohlraum anwesend ist. Dadurch werden von Anfang an zu große oder zu kleine Objekte ausgeschlossen.

In dem Fall, in welchem die Lichtschranke keine anwesende Münze im Hohlraum feststellt, der Bediener bzw. eine Elektronik aber sicher ist, dass sich ein Objekt im Hohlraum befinden muss, so wird der bewegliche Teil der Wand bzw. die bewegliche Wand bewegt und die Breite des Schachtes derart verändert, dass das Objekt aus dem Schacht entfernt werden kann, indem es nach unten fällt. Diese Überwachung, ob das Objekt nach unten gefallen ist, wird vorteilhafterweise durch eine zweite Lichtschranke kontrolliert, welche unterhalb der Laufbahn angeordnet ist. Somit kann sichergestellt werden, dass ein Fremdobjekt oder ein zu großes oder zu kleines Objekts sich nicht mehr im oberen Teil des Schachtes befindet.

Eine weitere vorteilhafte Weiterbildung der Münzvorhaltevorrichtung besteht darin, dass der Hohlraum zusätzliche Elemente zum Zentrieren von Münzen aufweist. Dies ist insbesondere dann vorteilhaft, wenn die zusätzlichen Elemente an der Begrenzung angebracht sind. Dabei können diese zusätzlichen Elemente selbständig beweglich sein oder auch fest in einer Position verharren. Die zusätzlichen Elemente sind vorteilhafterweise in Keilform ausgebildet derart, dass in einem kleinen Teilabschnitt die Öffnung des nach unten keilförmig zulaufenden Hohlraums verengt wird. Insbesondere bei einer keilförmigen Form des zusätzlichen Elements derart, dass der Keil nach unten hin in seiner Breite zunimmt und somit die öffnung zusätzlich verengt, werden die Münzen des für die Münzvorhaltevorrichtung vorgesehenen Münzsatzes besser zentriert und bekommen gleichzeitig eine leichte Ablenkung in die Richtung, in welche sie später, sobald die Halteschiene und die Laufbahn in ihre jeweilige Arbeitsstellung gebracht worden sind, zur angebrachten Münzprüfeinheit weitergeleitet werden soll.

Eine weitere vorteilhafte Weiterbildung der Münzvorhaltevorrichtung besteht darin, dass die Halteschiene mit der beweglichen Wand schwenkbar verbunden ist. Der Vorteil besteht darin, dass die Halteschiene für ihre Ruhestellung im Schacht angeordnet ist und in der Arbeitsstellung über die Verbindung mit der beweglichen Wand aus dem Schacht geschwenkt werden kann. Dies hat insbesondere dann einen Vorteil, wenn eine Verstopfung innerhalb des Schachtes stattfindet und so nur noch der Schacht in seiner Breite verändert werden muss, indem die bewegliche Wand bewegt wird, da in diesem Falle sichergestellt ist, dass sich keine Objekte mehr auf der Halteschiene befinden.

Diese Weiterbildung ist insbesondere dann vorteilhaft, wenn zusätzlich die Halteschiene mit der beweglichen Wand über eine Feder mit Rückstellkraft verbunden ist, wobei die Rückstellkraft in eine Richtung wirkt, welche der Schwenkrichtung der Halteschiene entgegenwirkt. Dies hat insbesondere den Vorteil, dass die Halteschiene die Ruhestellung als ihre natürliche Position einnimmt und nachdem sie in die Arbeitsstellung, also in die den Schacht öffnende Position, gebracht worden ist, nach Beendigung der Wirkung, welche die Halteschiene in die Arbeitsstellung versetzt, automatisch wieder in die Ruhestellung versetzt wird.

Eine weitere vorteilhafte Weiterbildung besteht darin, dass die Laufbahn über einen Mechanismus, insbesondere über einen mechanischen oder elektromechanischen Mechanismus, in den Schacht eingebracht oder herausgezogen werden kann.

Hierbei ist es insbesondere vorteilhaft, wenn die ein- und ausfahrbare Laufbahn mit der Halteschiene in Wirkverbindung steht. Dies bedeutet, dass durch das Einfahren der Laufbahn, also durch den Übergang von der Ruhestellung in die Arbeitsstellung der Laufbahn, die Halteschiene gleichzeitig ebenso von ihrer Ruhestellung in ihre Arbeitsstellung überführt wird. Dabei kann diese Wirkverbindung direkt über ein mechanisches Wirkungsprinzip oder indirekt über eine Steuerung realisiert sein. Bei einer indirekten Steuerung wird das Signal, dass die Laufbahn sich von der Ruhestellung in die Arbeitsstellung oder vice versa begibt, gleichzeitig an die Halteschiene weitergegeben, welche sich dann ebenso von der Ruhestellung in die Arbeitsstellung bzw. vice versa begibt.

Eine weitere vorteilhafte Weiterbildung der Münzvorhaltevorrichtung ist dadurch gegeben, dass Steuerungselektronik vorhanden ist, welche die Bewegungen der Laufbahn der Halteschiene und der beweglichen Wand koordiniert und die in den vorigen Absätzen beschriebene Wirkungsweise der Münzvorhaltevorrichtung sichert. Dabei ist es insbesondere vorteilhaft, wenn die Steuerungselektronik über elektromechanische oder mechanische Verbindungen ein Bewegen der Wand selbständig ausführt, so dass eine manuelle Wartung bei einem Verstopfen des Schachtes bzw. eines Verstopfen des Schachtes durch einen Fremdkörper nicht mehr notwendig ist.

Vorteilhafterweise ist eine derartige Münzvorhaltevorrichtung Teil einer Münzprüfeinheit. Dabei ist die Münzvorhaltevorrichtung so in der Münzprüfeinheit angeordnet, dass das Ende der Laufbahn der Münzvorhaltevorrichtung mit dem Einwurf der Münzprüfeinheit übereinstimmt.

Die vorab beschriebene Münzvorhaltevorrichtung kommt vorteilhafterweise auch in einem Kassensystem zum Einsatz. Hierbei umfasst das Kassensystem einen Münzvereinzeler, eine Münzprüfeinheit mit einer Münzvorhaltevorrichtung und eine Sortiervorrichtung. Dabei hilft insbesondere die Münzvorhaltevorrichtung Verstopfung zu vermeiden, Fremdkörper auszusortieren und eine insgesamt schnellere Arbeitsweise des Kassensystems zu ermöglichen. Eine größere Anzahl von Münzen, welche in einen Münzvereinzeler gegeben wird, wird dabei vereinzelt und kann bei manchen Systemen über eine magnetische Vorrichtung vereinzelt für die Münzprüfeinheit vorgehalten werden. Nachdem eine Münze in die Münzprüfeinheit abgegeben wurde, wird diese daraufhin geprüft, ob es eine passende Münze oder ein fremdes Objekt darstellt. Für den Fall, dass es eine passende Münze darstellt, wird diese ans Sortiersystem weitergeleitet und von diesem sortiert. Nachdem die Sortierung abgeschlossen ist, sendet die Sortiervorrichtung ein Signal an den Münzvereinzeler, dass eine weitere Münze an die Münzprüfeinheit abgegeben wird. Mit der zusätzlichen Vorrichtung des Münzvorhalters befindet sich nun eine weitere Position im System, an welcher zum einen Fremdkörper bereits vor der Münzprüfeinheit aussortiert werden können, was den Betrieb der Münzprüfeinheit robuster und schneller macht, aber es kann auch an einer weiteren Stelle bereits eine Münze vorgehalten werden. So kann die Ansteuerung des Münzvereinzelers beispielsweise über die Münzvorhaltevorrichtung geschehen. Während die Münzvorhaltevorrichtung eine Münze von einem Münzvereinzeler anfordert, wird die Münze, welche bislang in der Münzvorhaltevorrichtung gehalten wurde, in der Münzprüfeinheit geprüft und gegebenenfalls an die Sortiervorrichtung übergeben. Bei erfolgreicher Sortierung sendet die Sortiervorrichtung ein Signal an die Münzvorhaltevorrichtung, dass die Münzprüfeinheit eine neue Einheit von Münzen oder münzähnlichen Objekten aufnehmen kann. Dadurch wird der gesamte Sortierablauf beschleunigt. Unabhängig von dem Kassensystem kann die Münzvorhaltevorrichtung natürlich auch zu Wartungszwecken nach jedem Erhalt einer Münze eine Verbreiterung des Schachtes vornehmen, um Dreck oder etwaige Fremdkörper auszustoßen. In den meisten Anwendungen wird eine derart säuberliche Gebrauchsweise jedoch nicht notwendig sein, so dass die Verbreiterung des Schachtes nur bei Verstopfung oder dem Vorhandensein von Fremdobjekten vorgenommen werden muss.

Ein Verfahren zum Sortieren von Münzen in einem Kassensystem, wobei das Kassensystem einen Münzvereinzeler, eine Münzvorhaltevorrichtung, einen Münzprüfer und ein Sortiersystem aufweist, wobei die Münzvorhaltevorrichtung mindestens zwei sich gegenüberliegende Wände aufweist, wobei zwischen den Wänden ein Schacht mit einer Breite ausgebildet ist, und eine bewegliche Laufbahn und eine bewegliche Halteschiene, wobei die Halteschiene oberhalb der Laufbahn angeordnet ist, aufweist, umfasst folgende Schritte: Einwurf der Münzen in den Münzvereinzeler, Vereinzeln der Münzen im Münzvereinzeler, Übergabe der vereinzelten Münzen vom Münzvereinzeler zur Münzvorhaltevorrichtung (1) nach Anforderung einer Münze durch die Münzvorhaltevorrichtung (1), Aussortierung von Fremdkörpern und Behebung von Verstopfungen und Vorhalten der Münze in der Münzvorhaltevorrichtung (1), Anforderung einer Münze durch Sortiersystem und Weitergabe der Münze an Münzprüfeinheit, Prüfen der Münzen in der Münzprüfeinheit, Übergabe der Münzen an das Sortiersystem und Sortierung der Münzen.

Zur Verdeutlichung von Merkmalen und Vorteilen der Erfindung wird im Folgenden ein Ausführungsbeispiel einer Münzvorhaltevorrichtung dargestellt. Es zeigen:
- Fig. 1: eine Münzprüfeinheit mit Münzvorhaltevorrichtung,
- Fig. 2: ein Schnitt in Z-Richtung der Münzprüfeinheit mit Münzvorhaltevorrichtung,
- Fig. 3: eine Explosionsansicht einer Münzvorhaltevorrichtung,
- Fign. 4a und 4b: Funktionsweise der Münzvorhaltevorrichtung in Ruhestellung,
- Fign. 5a bis 5c: Funktionsweise der Münzvorhaltevorrichtung in Arbeitsstellung,
- Fign. 6a bis 6c: Funktionsweise der Münzvorhaltevorrichtung zum Beheben einer Verstopfung,
- Fig. 7: Schematische Schachtansicht der Münzvorhaltevorrichtung.

In Fig. 1 wird eine Münzvorhaltevorrichtung 1, welche in Wirkverbindung mit einer Münzprüfeinheit 2 ist, gezeigt, wobei die Münzprüfeinheit 2 über einen Exzenterantrieb 3 verfügt, dessen Funktionsweise für das hier dargelegte Beispiel von geringer Relevanz ist.

In der Münzvorhaltevorrichtung 1 sind Vertiefungen 4 und Aussparungen 5 sichtbar, um die Münzprüfeinheit sicher in der Münzvorhaltevorrichtung 1 zu verankern. Die Verankerungen finden hierbei über die Verankerungselemente 6, 6' statt. Sichtbar ist des Weiteren eine erste bewegliche Wand 10 der Münzvorhaltevorrichtung, eine zweite nicht bewegliche Wand 11 der Münzvorhaltevorrichtung sowie eine teilweise sichtbare Halteschiene 12 der Vorhalteklappe 12', welche über eine Drehverbindung 13 schwenkbar mit der ersten Wand 10 verbunden ist. Des Weiteren sichtbar ist ein Element 14, welches ein Loch 16' in der Vorhalteklappe 12' verdeckt. Des Weiteren ist eine Münze 100 zu sehen, welche sich im Schacht 15 befindet. Sie wird auf einer Höhe in X-Richtung durch die Halteschiene 12 gehalten.

In Fig. 2 ist die erste bewegliche Wand 10 entfernt und der Schacht 15 wird sichtbar. Es sind deutlich die Gelenkelemente 20 zu sehen, über welche die bewegliche Wand 10 mit der nichtbeweglichen Wand 11 verbunden ist. Des Weiteren ist eine Feder 16 sichtbar, welche in Fig. 1 durch das Element 14 verdeckt war, das als Gegenlager dient. Die Feder 16 durchgreift das Loch 16'. Der Schacht 15 weist unterhalb einer Aussparung 17, welche für eine hier nicht sichtbare Laufbahn 25 vorgesehen ist (siehe Fig. 3), einen unteren Teil 21 auf, welcher als Auswurf oder Zuführung zu einem Auswurf dient. Kleine Fremdkörper fallen hierbei in Y-Richtung die Oberfläche der Halteschiene 12 hinab und dann senkrecht den Schacht 15 entlang in den unteren Teil 21 des Schachtes. Es ist auch deutlich eine Begrenzung 18 zu sehen, welche hier durch eine Seitenwand des Schachtes 15 ausgebildet wird, die an die feststehende Wand 11 angeformt ist.

Obwohl hier zwischen der beweglichen Wand 10 und der nichtbeweglichen Wand 11 eine klappartige Verbindung über die Gelenke 20 gewählt worden ist, so ist auch denkbar, dass beispielsweise an der Zwischenwand 18 Elemente befestigt sind, welche die erste Wand 10 parallel zur nichtbeweglichen Wand 11 verschieben.

Die Seitenwand 18 weist eine Anschlagnase 27 auf, die mit einem an der Vorhalteklappe 12' angeformten Hebel 27' zusammenarbeitet. Der Hebel 27' ist unterhalb der durch die Drehverbindung 13 vorgegebenen Drehachse der Vorhalteklappe 12' angeordnet, so dass sich eine Wippenwirkung ergibt, wenn der Hebel 27' gegen die Anschlagnase drückt, wodurch, wie später im Zusammenhang mit Fig. 6 beschrieben, der Schacht weiter freigegeben wird.

In Fig. 3 ist eine Explosionsansicht der Münzvorhaltevorrichtung 1 gezeigt.

Die nicht bewegliche Begrenzungswand 11 des Schachtes 15 und seiner Verlängerung ist fest mit einem Rahmen 50 für die Aufnahme des Münzprüfers verbunden. Die Begrenzungswand weist die Aussparung für den Durchgriff der Laufbahn 25 auf, die mit einem Elektromagneten 26 zu ihrem Einfahren in den Schacht 15 und Ausfahren aus demselben verbunden ist. Alle anderen Teile sind zuvor beschrieben.

Es ist deutlich zu erkennen, dass kleinere Objekte die Halteschiene 12 hinabgleiten würden und zwischen der Begrenzung 18 und der Aussparung 17 für die Laufbahn 25 hindurchrutschen würde. Auf diese Art und Weise können kleinere Fremdkörper aufgrund ihrer Schwerewirkung sofort aus der Münzvorhaltevorrichtung entfernt werden.

In Fig. 4a und Fig. 4b, die eine Aufsicht auf die Münzhaltevorrichtung und den Münzprüfer und einen Schnitt in X-Richtung der Münzvorhaltevorrichtung zeigen, ist eine auf der Halteschiene 12 hochkant gehaltene Münze 100 zu erkennen, wobei die Münze 100 durch die bewegliche Wand 10 und die nichtbewegliche Wand 11 in ihrer Hochkantposition gehalten wird. Des Weiteren ist deutlich zu erkennen, dass der Schacht 15 im oberen Bereich breiter ist als in dem Bereich, in welchem die Halteschiene 12 angeordnet ist. In dem Bereich der Halteschiene 12 ist der Schacht 15 nur unwesentlich breiter als die Münze 100 selbst. Da sich die Halteschiene 12 in ihrer Ruhestellung befindet, ist die Feder 16, welche durch das Element 14 in Position gehalten wird, entspannt. Des Weiteren ist die Ruhestellung der Laufbahn 25 erkennbar, welche derart angeordnet ist, dass sie den Schacht 15 freigibt und dieser nach unten hin direkt mit dem unteren Teil 21 des Schachtes verbunden ist. Des Weiteren ist erkennbar, dass der untere Teil des Schachtes 21 breiter ist als der Teil des Schachtes, welcher in X-Richtung durch die Halteschiene 12 und die Laufbahn 25 begrenzt wird. Gerade in diesem Bereich zwischen der Halteschiene 12 und der Laufbahn 25 kann es sehr leicht zu Verstopfungen kommen, indem mehr als eine Münze in den Schacht 15, beispielsweise durch eine Fehlfunktion eines Münzvereinzelers, eingeführt wird. Unter ungünstigen Umständen wird die Münze 100 sich nicht aus der Ruhestellung bewegen, wobei die Ruhestellung der Münze 100 durch die Ruhestellung der Halteschiene 12 festgelegt ist.

In den Fign. 5a, 5b, 5c ist die Münzvorhaltevorrichtung in ihrer Arbeitsstellung zu sehen. In der Arbeitsstellung ist die Halteschiene 12 über die Gelenke 13 aus dem Schacht 15 ausgeschwenkt. Dadurch kann sich die Münze 100 in Fig. 5a von links nach rechts in die Münzprüfeinheit 2 begeben. Dies ist schematisch in Fig. 5b angedeutet. Durch das Ausschwenken der Halteschiene 12 aus der Ruhestellung in die Arbeitsstellung und das gleichzeitige Einführen der Laufbahn 25 von der Ruhestellung in die Arbeitsstellung fällt die Münze von der Halteschiene 12 auf die Laufbahn 25 und läuft in den Einwurf des Münzprüfgeräts 2. In Fig. 5c lässt sich die Wirkungsweise besser erkennen. In Fig. 5c ist die Laufbahn 25 in den Schacht 15 eingeführt. Durch das Einführen der Laufbahn 25 wird die Halteschiene 12 nach außen gedrückt, da die Laufbahn 25 mit der Halteschiene 12 über die Vorhalteklappe 12' in Wirkverbindung steht. Um die Laufbahn 25 in den Schacht 15 einzuführen, wird der Elektromotor bzw. Elektromagnet 26 in Betrieb genommen. Grundsätzlich ist jedoch auch ein mechanischer Antrieb zum Einführen der Laufbahn 25 in den Schacht 15 denkbar. Durch das Ausschwenken der Halteschiene 12 wird die Feder 16 an das Element 14 gedrückt, wodurch in der Feder 16 eine Rückstellkraft aufgebaut wird, welche die Halteschiene 12 in ihre Ruhestellung zurückzudrücken versucht. Von der anderen Seite drückt die Laufbahn 25 gegen die Halteschiene 12 und verhindert, solange der Elektromotor oder Elektromagnet 26 in Betrieb ist, dass die Feder 16 die Halteschiene 12 zurückstellen kann.

Es ist allerdings auch möglich, die Halteschiene 12 über einen unabhängigen Antrieb aus dem Schacht 15 auszuschwenken. Hierbei ist eine zusätzliche Steuerung notwendig, welche beim Einführen der Laufbahn 25 durch den Elektromotor oder Elektromagneten 26 ein Signal an den Antrieb der Halteschiene 12 sendet, so dass diese aus dem Schacht 15 ausgefahren wird.

In den Fign. 6a, 6b, 6c wird gezeigt, wie eine Verbreiterung des Schachtes durch eine klappartige Bewegung der beweglichen Wand 10 über die Gelenke 20 dazu führt, dass eine Münze 100 den unteren Teil des Schachtes 21 durchläuft und nach unten ausgeworfen wird.

In Fig. 6a ist zu sehen, wie der Exzenterantrieb 3 eine Bewegung vollzieht und dadurch ein Klappenelement 200 der Münzprüfeinheit 2 in Z-Richtung nach außen bewegt. Dabei ergreift das Klappenelement 200 ein Anschlagelement 60, welches an der beweglichen Wand 10 ausgebildet ist, und drückt diese nach außen, so dass sich der Schacht 15 im Vergleich zu den in Fig. 4 und Fig. 5 gezeigten Breiten vergrößert. Des Weiteren ist die Anschlagnase 27 zu sehen, welche in Wirkverbindung mit der Halteschiene 12 bzw. Vorhalteklappe über dem in Fig. 6b angedeuteten Hebel 27' steht, derart, dass die Halteschiene 12 in ihre Arbeitsstellung gefahren wird, d.h., aus dem Schacht 15 herausgeschwenkt wird. Der Hebel 27' kommt dabei durch das Schwenken der beweglichen Wand 10 mit der Anschlagnase 27 in Eingriff. Durch die Verbreiterung des Schachtes 15 und dem gleichzeitigen Ausschwenken der Halteschiene 12 und dem Ausführen der Laufbahn 25 aus dem Schacht 15 fällt die Münze durch den Schacht 15 über den unteren Teil 21 den Schacht entlang nach unten, wie in Fig. 6b angedeutet.

In Fig. 6c ist die Münzvorhaltevorrichtung 1 in der XZ-Ebene geschnitten. Es ist deutlich zu sehen, wie der Schacht 15 stark verbreitert ist, und die nichtbewegliche Wand 11 und die bewegliche Wand 10 einen deutlich größeren Abstand voneinander haben. Ebenso ist zu sehen, dass die Halteschiene 12 in ihrer Arbeitsstellung aus dem Schacht 15 ausgeschwenkt ist. Dies ist durch die gespannte Feder 16 angedeutet. Des Weiteren ist zu sehen, dass die Laufbahn 25 nicht im Schacht 15 angeordnet ist. Es ist leicht vorstellbar, wie mehrere Münzen, welche sich im Schacht 15 in der Ruhestellung oder der Arbeitsstellung verkeilt haben, aufgrund der größeren Breite des Schachtes 15 in Fig. 6c nach und nach durch den unteren Teil des Schachtes 21 nach unten hin ausgeworfen werden. Dadurch ist eine Möglichkeit gegeben, ohne manuelles Zutun, Verstopfungen, welche aufgrund von mehreren Münzen oder einer Münze und einem Fremdkörper entstehen, automatisch zu entfernen. Hierbei ist es von Vorteil, wenn eine Steuerungselektronik vorhanden ist, welche, abhängig von einem im Schacht 15 angeordneten Signalgeber, die Bewegung der Laufbahn 25, der Halteschiene 12 und des Klappenelements 200 der Münzprüfeinheit aufeinander abgestimmt. Hierbei ist es natürlich auch möglich, dass die bewegliche Wand 10 oder die nichtbewegliche Wand 11 über einen eigenen Antrieb verfügen, welcher die beiden Wände voneinander beabstanden kann, um die Breite des Schachts 15 zu vergrößern. Ein Signalgeber, welcher im Schacht angeordnet ist, um die einzelnen Bewegungen aufeinander abzustimmen, kann eine Lichtschranke sein.

Um die Fign. 4, 5 und 6 miteinander in einen Zusammenhang zu bringen, kann verwendet werden, dass jeweils zwischen zwei Figuren, also zwischen den Fign. 4 und 5 und zwischen den Fign. 5 und 6 jeweils eine Steuerung bzw. Sensorik kontrolliert, ob eine Münze an der für sie in der Ruhestellung bzw. Arbeitsstellung vorgesehenen Stelle vorhanden ist. Ist dies nicht der Fall, so wird der Vorgang aus Fig. 6 bemüht, d.h., die Breite des Schachts 15 wird vergrößert, so dass etwaige Fremdkörper bzw. Münzstaus ausgelöst werden können. Es ist in manchen Konfigurationen allerdings auch sinnvoll, die in Fig. 6 gezeigte Phase der Verbreiterung des Schachtes 15 nach jeder einzelnen Münze, welche in Ruhestellung auf der Halteschiene und in Arbeitsstellung auf der Laufbahn liegt, eine Verbreiterung des Schachtes 15 vorzunehmen, um etwaigen Dreck oder Schmutzpartikeln oder Fremdkörper aus dem Schacht 15 über den unteren Teil des Schachtes 21 zu entfernen. Dies kann z.B. bei schlechten Wetterlagen der Fall sein, bei welchen aufgrund der Feuchtigkeit der Münzen eine vergrößerte Haftung zwischen den Schachtwänden und den feuchten Münzen besteht.

Es ist meistens jedoch besser, eine Verbreiterung des Schachtes 15 nur vorzunehmen, wenn sich über eine Sensorik ein Objekt feststellen lässt, welches sich, obwohl die Halteschiene 12 aus dem Schacht 15 ausgeschwenkt ist, immer noch auf einer gewissen Höhe oberhalb der Halteschiene 12 befindet. In diesem Falle ist davon auszugehen, dass entweder ein Stau oder eine sonstige Fehlfunktion vorliegt, und diese in den meisten Fällen durch eine Verbreiterung des Schachtes behoben werden kann.

In Fig. 7 ist schematisch der Schacht 15 mit dem unteren Teil 21 in der XY-Ebene gezeigt. Es ist eine Begrenzung 18 zu sehen, welche in diesem Ausführungsbeispiel als ein zusätzliches Element im Schacht angeordnet ist. Zusammen mit der Halteschiene 12 bildet die Begrenzung 18 einer nach unten keilförmigen zulaufenden Hohlraum 33, welcher im unteren Ende eine Öffnung 34 aufweist. Die Begrenzung 18 kann auch durch eine Seitenwand des Schachtes gebildet werden, wie in Fig. 2 gezeigt ist. Des Weiteren fällt auf, dass die Öffnung 34 sich am linken Rand des Schachtes befindet. Unterhalb der Öffnung 34 befindet sich nur der untere Teil des Schachtes 21. Die Laufbahn 25 ist unterhalb der Halteschiene 12 angeordnet, allerdings so weit nach rechts versetzt, dass ein durch die Öffnung 34 hindurchfallendes Objekt nicht durch die Laufbahn 25 aufgehalten werden kann.

Es ist auch möglich, dass der durch die Halteschiene 12 und die Begrenzung 18 gebildet Hohlraum 33 keine Öffnung 34 aufweist. In diesem Falle sammeln sich die Fremdkörper in der Ecke, welche durch die Fortsetzung der Elemente 12 und 18 entstehen würde. Beim Öffnen der Halteschiene 12 bzw. Ausschwenken der Halteschiene 12 würden die Fremdkörper dann nach unten fallen.

Des Weiteren sind in Fig. 7 die Halteposition 100' einer kleinsten Münze eines für die Münzvorhaltevorrichtung gedachten Münzsatzes eingezeichnet, als auch die Halteposition 100" einer größten Münze desselben Münzsatzes. Es ist deutlich zu erkennen, dass sich die Halteposition 100' und 100" überschneiden im Überlappungsbereich 28. Der Überlappungsbereich 28 wird durch ein zusätzliches Element 180 mitgeformt. Durch das zusätzliche Element 180, welches hier keilförmig ausgebildet ist, wobei die Keilform nach unten in ihrer Breite in Y-Richtung hin zunimmt, hilft beim Zentrieren der Münzen und bei einer robusten Funktionsweise der Münzvorhaltevorrichtung 1. Des Weiteren wird durch das zusätzliche Element 180 die Bewegungsrichtung der Münzen dahingehend geändert, dass diese später leichter in Arbeitsstellung der Halteschiene 12 auf die Laufbahn 25 fallen können.

Die in den Fign. 4, 5 und 6 erwähnten Sensorik zum Erkennen des Vorhandenseins einer Münze im Hohlraum 33, ist in Fig. 7 durch die Lichtschranke 30 gebildet, welche sich im Überlappungsbereich 28 befindet. Dies stellt eine besonders vorteilhafte Weiterbildung der Erfindung dar, da so durch eine einzige Lichtschranke die Anwesenheit aller sich im Münzsatz befindlichen Münzgrößen festgestellt werden kann. Beim Vorhandensein einer Münze, d.h., beim Auslösen der Lichtschranke 30, wird die Halteschiene 12, womöglich nach einer kurzen Zeitspanne, aus dem Schacht 15 ausgeführt bzw. ausgeschwenkt und eine im Schacht 15 vorhandene Münze fällt auf die Laufbahn 25, welche in der Zwischenzeit in den Schacht 15 eingeführt wurde, und rollt so in den Einwurfbereich einer Münzprüfeinheit 2.

Für den Fall, dass die Halteschiene 12 ausgeschwenkt wird, die Lichtschranke 30 jedoch immer noch die Anwesenheit eines Objekts feststellt, wird die soeben erst in Arbeitsstellung gebrachte Laufbahn 25 zurück in ihre Ruhestellung versetzt und die bewegliche Wand 10 bewegt, so dass der Schacht 15 verbreitert wird, und ein sich im Bereich der Lichtschranke 30 befindliches Objekt nach unten fallen kann. Hierbei ist es sinnvoll eine zweite Lichtschranke 31 auszubilden, welche detektieren kann, ob ein Objekt an ihr vorbei gefallen ist. In diesem Falle würde sich die bewegliche Wand 10 wieder schließen, um die ursprüngliche Breite des Schachtes 15 wieder herzustellen, und eine neue Münze kann, z.B. von einem Münzvereinzeler, angefordert werden. In der besonders vorteilhaften Ausführung der zweiten Lichtschranke 31 ist diese nahezu senkrecht unterhalb der Lichtschranke 30 angebracht, da zu erwarten ist, dass ein Objekt entlang der Richtung der Schwerkraft fällt.

In Fig. 8 wird noch der vorteilhafte Einsatz einer Münzvorhaltevorrichtung 1 in einem Kassensystem 150 schematisch dargestellt. Eine unbestimmte Menge an Münzen 100 wird dabei in einen Münzvereinzeler 220 gegeben. Der Münzvereinzeler 220 vereinzelt die Münzen und hält diese für die Münzvorhaltevorrichtung bereit. Beim Ansprechen eines Sensors 201 durch die Münzvorhaltevorrichtung 1 wird eine einzelne Münze vom Münzvereinzeler 220 an die Münzvorhaltevorrichtung 1 weitergeleitet. In der Münzvorhaltevorrichtung werden Fremdobjekte aussortiert, sei es auf passive Weise durch Hinabrutschen entlang der Halteschiene 12 oder aktives Verbreitern des Schachtes 15, wie in den Fign. 1 bis 7 beschrieben. Bei Vorhandensein einer Münze wird diese vorgehalten bis ein Sensor 501 einer Sortiervorrichtung 500 ein Signal an die Münzvorhaltevorrichtung 1 sendet, dass diese die Münze an das Münzprüfgerät 2 weiterleiten kann. Dabei wird Falschgeld oder nichtgültige Jetons oder nichtgültige Münzen bzw. Fremdkörper in der Region 300 in einem Behälter 400 gesammelt. Im Falle, dass das Münzprüfgerät 2 eine Münze erkannt hat, wird diese an die Sortiervorrichtung 500 weitergeleitet, wo sie dann einsortiert wird. Durch das zusätzliche Vorhalten einer Münze in der Münzvorhaltevorrichtung 1 werden die Münzen nicht nur durch den Münzvereinzeler 220 sondern auch in der Münzvorhaltevorrichtung 1 vorgehalten, wobei in der Münzvorhaltevorrichtung 1 gleichzeitig kleinere Fremdkörper und Verstopfungen behoben werden können. Dies führt zu einer schnelleren Verarbeitung des Geldes 100 durch das Kassensystem, wodurch eine höhere Kundenzufriedenheit erreicht werden kann.

Des Weiteren kann ein derartiges Kassensystem nahezu wartungsfrei arbeiten, da Verstopfungen durch die Münzvorhaltevorrichtung 1 von selbst behoben werden können, wie in Fig. 6 beschrieben.

## Patentansprüche

1. Münzvorhaltevorrichtung (1), insbesondere für Münzprüfer, umfassend mindestens zwei sich gegenüberliegende Wände (10, 11), wobei zwischen den Wänden (10, 11) ein Schacht (15) mit einer Breite ausgebildet ist, und eine im Schacht (15) angeordnete Laufbahn (25) vorhanden ist,
wobei mindestens eine der zwei Wände (10, 11) zumindest teilweise beweglich ist und die Breite des Schachtes (15) veränderbar ist, die Laufbahn (25) beweglich angeordnet ist, und mindestens eine Halteschiene (12) vorhanden ist, wobei die Halteschiene (12) im Schacht (15) oberhalb der Laufbahn (25) beweglich angeordnet ist, derart, dass eine auf der Halteschiene (12) aufliegende Münze (100) von der Laufbahn (25) beabstandet ist,
**dadurch gekennzeichnet,**
**dass** die Halteschiene (12) mindestens eine Ruhestellung und eine Arbeitsstellung aufweist und in Ruhestellung der Halteschiene (12) der Schacht (15) zumindest in Teilen verschlossen ist und in Arbeitsstellung der Halteschiene (12) der Schacht (15) geöffnet ist und die Laufbahn (25) mindestens eine Ruhestellung und eine Arbeitsstellung aufweist, und in Ruhestellung der Laufbahn (25) der Schacht (15) geöffnet ist und in Arbeitsstellung der Laufbahn (25) der Schacht (15) zumindest in Teilen verschlossen ist.

2. Münzvorhaltevorrichtung (1) nach Anspruch 1, **dadurch gekennzeichnet, dass** die bewegliche Wand (10) über Gelenke (20) klappenartig oder parallel verschiebbar mit der nicht beweglichen Wand (11) verbunden ist.

3. Münzvorhaltevorrichtung (1) nach einem der vorhergehenden Ansprüche, **dadurch gekennzeichnet, dass** eine Begrenzung (18) vorhanden ist und die Halteschiene (12) und die Begrenzung (18) einen nach unten zulaufenden keilförmigen Hohlraum (33) begrenzen, wobei vorzugsweise die Begrenzung (18) durch eine Wand oder eine weitere Halteschiene gebildet ist.

4. Münzvorhaltevorrichtung (1) nach Anspruch 3, **dadurch gekennzeichnet, dass** der nach unten zulaufende keilförmige Hohlraum (33) unten eine Öffnung (34) aufweist zum Durchführen von Fremdkörpern, welche kleiner als die Öffnung sind.

5. Münzvorhaltevorrichtung (1) nach einem der Ansprüche 3 bis 4, **dadurch gekennzeichnet, dass** eine beliebige Münze eines Münzsatzes, welcher mindestens eine kleinste und eine größte Münze aufweist, im Hohlraum (33) aufnehmbar ist und die kleinste Münze eine Halteposition (100') im Hohlraum (33) und die größte Münze eine Halteposition (100") im Hohlraum (33) besitzt, und durch sich überschneidende Haltepositionen der kleinsten und der größten Münze ein Überlappungsbereich (28) im Hohlraum (33) definiert ist.

6. Münzvorhaltevorrichtung (1) nach einem der Ansprüche 3 bis 5, **dadurch gekennzeichnet, dass** mindestens eine Lichtschranke (30) im Hohlraum (33) vorhanden ist, wobei vorzugsweise die Lichtschranke (30) im Überlappungsbereich (28) des Hohlraums (33) ausgebildet ist.

7. Münzvorhaltevorrichtung (1) nach Anspruch 6, **dadurch gekennzeichnet, dass** mindestens eine weitere Lichtschranke (31) im Schacht unterhalb der Laufbahn angeordnet ist.

8. Münzvorhaltevorrichtung (1) nach einem der Ansprüche 3 bis 7, **dadurch gekennzeichnet, dass** der Hohlraum zusätzliche Elemente zum Zentrieren von Münzen aufweist.

9. Münzvorhaltevorrichtung (1) nach einem der vorhergehenden Ansprüche, **dadurch gekennzeichnet, dass** die Halteschiene (12) mit der beweglichen Wand (10) schwenkbar verbunden ist.

10. Münzvorhaltevorrichtung (1) nach Anspruch 9, **dadurch gekennzeichnet, dass** die schwenkbar mit der beweglichen Wand (10) verbundene Halteschiene (12) zusätzlich eine Feder mit Rückstellkraft aufweist, wobei die Rückstellkraft in einer Richtung entgegen der Schwenkrichtung der Halteschiene (12) wirkt.

11. Münzvorhaltevorrichtung (1) nach einem der vorhergehenden Ansprüche, **dadurch gekennzeichnet, dass** die Laufbahn (25) über einen Mechanismus in den Schacht einführbar und ausführbar ist.

12. Münzvorhaltevorrichtung (1) nach einem der vorhergehenden Ansprüche, **dadurch gekennzeichnet, dass** eine Steuerungselektronik vorhanden ist, zur Koordination der Bewegungen der Laufbahn (25) und/oder der Halteschiene (12) und/oder der beweglichen Wand (10).

13. Münzprüfeinheit (2), **dadurch gekennzeichnet, dass** eine Münzvorhaltevorrichtung (1) nach einem der Ansprüche 1 bis 12 vorhanden ist.

14. Kassensystem umfassend einen Münzvereinzeler, eine Münzprüfeinheit (2) und eine Sortiervorrichtung, **dadurch gekennzeichnet, dass** eine Münzvorhaltevorrichtung (1) nach einem der Ansprüche 1 bis 12 vorhanden ist.

15. Verfahren zum Steuern einer Münzvorhaltevorrichtung (1), welche mindestens zwei sich gegenüberliegende Wände (10, 11) aufweist, wobei zwischen den Wänden (10, 11) ein Schacht (15) mit einer Breite ausgebildet ist und eine der beiden Wände (10, 11) beweglich ausgebildet ist, eine bewegliche Laufbahn (25) und eine bewegliche Halteschiene (12), wobei die Halteschiene (12) oberhalb der Laufbahn (25) angeordnet ist, vorhanden ist, welches folgende Schritte umfasst:
a) Überprüfung, ob ein Objekt auf der Halteschiene (12) der Münzvorhaltevorrichtung (1) liegt,
b) Bewegen der Halteschiene (12) aus einer Ruhestellung in eine Arbeitsstellung derart, dass der Schacht geöffnet wird, und Bewegen der Laufbahn (25) aus einer Ruhestellung in eine Arbeitsstellung derart, dass der Schacht (15) geschlossen wird,
c) Überprüfen, ob das Objekt weiter auf der Halteschiene liegt,
falls c) zutrifft,
d) Betätigen der beweglichen Wand (10), derart, dass die Breite des Schachtes (15) vergrößert wird und Fremdkörpern oder verstopfte Münzen im Schacht (15) nach unten (21) fallen.

## Claims

1. Coin storage device (1), in particular for coin testers, comprising at least two oppositely situated walls (10, 11), a shaft (15) with a width being configured between the walls (10, 11), and a track (25) disposed in the shaft (15) being present,
at least one of the two walls (10, 11) is at least partially movable and the width of the shaft (15) is able to be altered, the track (25) is disposed movably and at least one retaining rail (12) is present, the retaining rail (12) being disposed above the track (25), movably in the shaft (15), in such a manner that a coin (100) lying on the retaining rail (12) is spaced apart from the track (25),
characterizied in that
the retaining rail (12) has at least one non-operating position and one operating position and is closed at least in parts in the non-operating position of the retaining rail (12) of the shaft (15) and is opened in the operating position of the retaining rail (12) of the shaft (15) and the track (25) has at least one non-operating position and one operating position and is opened in the non-operating position of the track (25) of the shaft (15) and is closed at least in parts in the operating position of the track (25) of the shaft (15).

2. Coin storage device (1) according to claim 1, **characterised in that** the movable wall (10) is connected to the non-movable wall (11) via hinges (20) like a flap or in a parallel displaceable manner.

3. Coin storage device (1) according to one of the preceding claims, **characterised in that** a delimitation (18) is present and the retaining rail (12) and the delimitation (18) delimit a cavity (33) which extends downwards in a wedge-shape, the delimitation (18) being preferably formed by a wall or a further retaining rail.

4. Coin storage device (1) according to claim 3, **characterised in that** the cavity (33) which extends downwards in a wedge-shape has an opening (34) at the bottom for guiding through foreign objects which are smaller than the opening.

5. Coin storage device (1) according to one of the claims 3 to 4, **characterised in that** any coin of a set of coins which has at least one smallest and one largest coin can be received in the cavity (33) and the smallest coin has a retaining position (100') in the cavity (33) and the largest coin a retaining position (100") in the cavity (33), and an overlapping region (28) is defined in the cavity (33) by coinciding retaining positions of the smallest and of the largest coin.

6. Coin storage device (1) according to one of the claims 3 to 5, **characterised in that** at least one light barrier (30) is present in the cavity (33), the light barrier (30) being preferably configured in the overlapping region (28) of the cavity.

7. Coin storage device (1) according to claim 6, **characterised in that** at least one further light barrier (31) is disposed below the track.

8. Coin storage device (1) according to one of the claims 3 to 7, **characterised in that** the cavity has additional elements for centring coins.

9. Coin storage device (1) according to one of the preceding claims, **characterised in that** the retaining rail (12) is connected pivotably to the movable wall (10).

10. Coin storage device (1) according to claim 9, **characterised in that** the retaining rail (12) which is connected pivotably to the movable wall (10) has in addition a spring with a restoring force, the restoring force acting in a direction counter to the pivot direction of the retaining rail (12).

11. Coin storage device (1) according to one of the preceding claims, **characterised in that** the track (25) can be guided into and out of the shaft via a mechanism.

12. Coin storage device (1) according to one of the preceding claims, **characterised in that** an electronic control unit is present for coordination of the movements of the track (25) and/or of the retaining rail (12) and/or of the movable wall (10).

13. Coin testing unit (2), **characterised in that** a coin storage device (1) according to one of the claims 1 to 12 is present.

14. Cash collection system comprising a coin separator, a coin testing unit (2) and a sorting device, **characterised in that** a coin storage device (1) according to one of the claims 1 to 12 is present.

15. Method for controlling a coin storage device (1) which has at least two oppositely situated walls (10, 11), a shaft (15) with a width being configured between the walls (10, 11) and one of the two walls (10, 11) being configured movably, a movable track (25) and a movable retaining rail (12) being present, the retaining rail (12) being disposed above the track (25), which method comprises the following steps:
a) Checking whether an object is lying on the retaining rail (12) of the coin storage device (1),
b) Moving the retaining rail (12) from a non-operating position to an operating position in such a manner that the shaft is opened and moving the track (25) from a non-operating position to an operating position in such a manner that the shaft (15) is closed,
c) Checking whether the object continues to lie on the retaining rail,
if c) applies
d) Actuating the movable wall (10) in such a manner that the width of the shaft (15) is enlarged and foreign objects or jammed coins in the shaft (15) fall downwards (21).

## Revendications

1. Dispositif de mise à disposition de pièces de monnaie (1), en particulier pour des validateurs de pièces de monnaie, comportant au moins deux parois (10, 11) se faisant face, dans lequel une cheminée (15) avec une largeur est réalisée entre les parois (10, 11) et une bande de roulement (25) agencée dans la cheminée (15) est prévue, dans lequel au moins une des deux parois (10, 11) est mobile au moins partiellement et la largeur de la cheminée (15) est modifiable, la bande de roulement (25) est agencée de manière mobile, et au moins un rail de retenue (12) est prévu, dans lequel le rail de retenue (12) est agencé de manière mobile dans la cheminée (15) au-dessus de la bande de roulement (25), de telle sorte qu'une pièce de monnaie (100) posée sur le rail de retenue (12) se trouve à distance de la bande de roulement (25),
**caractérisé en ce que** le rail de retenue (12) présente au moins un état de repos et un état de fonctionnement, la cheminée (15) étant fermée au moins pour certaines parties dans l'état de repos du rail de retenue (12) et la cheminée (15) étant ouverte dans l'état de fonctionnement du rail de retenue (12), et la bande de roulement (25) présente au moins un état de repos et un état de fonctionnement, la cheminée (15) étant ouverte dans l'état de repos de la bande de roulement (25) et la cheminée (15) étant fermée au moins pour certaines parties dans l'état de fonctionnement de la bande de roulement (25).

2. Dispositif de mise à disposition de pièces de monnaie (1) selon la revendication 1, **caractérisé en ce que** la paroi (10) mobile est reliée à la paroi (11) non mobile de manières rabattable ou parallèle décalable via des articulations (20).

3. Dispositif de mise à disposition de pièces de monnaie (1) selon l'une quelconque des revendications précédentes, **caractérisé en ce qu'**une délimitation (18) est prévue, et le rail de retenue (12) et la délimitation (18) délimitent une cavité (33) cunéiforme convergeant vers le bas, dans lequel la délimitation (18) est formée de préférence par une paroi ou un autre rail de retenue.

4. Dispositif de mise à disposition de pièces de monnaie (1) selon la revendication 3, **caractérisé en ce que** la cavité (33) conique convergeant vers le bas comporte dans le bas une ouverture (34) pour le passage de corps étrangers plus petits que l'ouverture.

5. Dispositif de mise à disposition de pièces de monnaie (1) selon l'une quelconque des revendications 3 à 4, **caractérisé en ce qu'**une pièce de monnaie quelconque d'un jeu de monnaies qui présente au moins une plus petite pièce de monnaie et une plus grande pièce de monnaie, peut être collectée dans la cavité (33) et la plus petite pièce de monnaie possède une position de retenue (100') dans la cavité (33) et la plus grande pièce de monnaie possède une position de retenue (100") dans la cavité (33), et une zone de chevauchement (28) est définie dans la cavité (33) par le recoupement des positions de retenue de la plus petite et de la plus grande pièces de monnaie.

6. Dispositif de mise à disposition de pièces de monnaie (1) selon l'une quelconque des revendications 3 à 5, **caractérisé en ce qu'**au moins une barrière lumineuse (30) est prévue dans la cavité (33), dans lequel la barrière lumineuse (30) est réalisée de préférence dans la zone de chevauchement (28) de la cavité (33).

7. Dispositif de mise à disposition de pièces de monnaie (1) selon la revendication 6, **caractérisé en ce qu'**au moins une barrière lumineuse (31) supplémentaire est agencée dans la cheminée en dessous de la bande de roulement.

8. Dispositif de mise à disposition de pièces de monnaie (1) selon l'une quelconque des revendications 3 à 7, **caractérisé en ce que** la cavité présente des éléments supplémentaires destinés à centrer les pièces de monnaie.

9. Dispositif de mise à disposition de pièces de monnaie (1) selon l'une quelconque des revendications précédentes, **caractérisé en ce que** le rail de retenue (12) est relié de manière pivotante à la paroi (10) mobile.

10. Dispositif de mise à disposition de pièces de monnaie (1) selon la revendication 9, **caractérisé en ce que** le rail de retenue (12), relié de manière pivotante à la paroi (10) mobile, présente en outre un ressort à force de rappel, dans lequel la force de rappel agit dans une direction opposée à la direction de pivotement du rail de retenue (12).

11. Dispositif de mise à disposition de pièces de monnaie (1) selon l'une quelconque des revendications précédentes, **caractérisé en ce que** la bande de roulement (25) peut être introduite dans ou extraite de la cheminée via un mécanisme.

12. Dispositif de mise à disposition de pièces de monnaie (1) selon l'une quelconque des revendications précédentes, **caractérisé en ce qu'**il est prévu une électronique de commande destinée à coordonner les mouvements de la bande de roulement (25) et/ou du rail de retenue (12) et/ou de la paroi (10) mobile.

13. Unité de validation de pièces de monnaie (2), **caractérisé en ce qu'**il est prévu un dispositif de mise à disposition de pièces de monnaie (1) selon l'une quelconque des revendications 1 à 12.

14. Système de caisse comportant un séparateur de pièces de monnaie, une unité de validation de pièces de monnaie (2) et un dispositif de triage, **caractérisé en ce qu'**il est prévu un dispositif de mise à disposition de pièces de monnaie (1) selon l'une quelconque des revendications 1 à 12.

15. Procédé de commande d'un dispositif de mise à disposition de pièces de monnaie (1), lequel présente au moins deux parois (10, 11) se faisant face, dans lequel une cheminée (15) avec une largeur est réalisée entre les parois (10, 11) et une des deux parois (10, 11) est réalisée de manière mobile, il est prévu une bande de roulement (25) mobile et un rail de retenue (12) mobile, dans lequel le rail de retenue (12) est agencé au-dessus de la bande de roulement (25), ledit procédé comportant les étapes suivantes :
a) vérification de la présence d'un objet sur le rail de retenue (12) du dispositif de mise à disposition de pièces de monnaie (1) ;
b) mise en mouvement du rail de retenue (12) hors d'un état de repos vers un état de fonctionnement, de telle sorte que la cheminée s'ouvre, et mise mouvement de la bande de roulement (25) hors d'un état de repos vers un état de fonctionnement de telle sorte que la cheminée (15) se ferme ;
c) vérification du fait que l'objet est oui ou non encore posé sur le rail de retenue ;
au cas où c) est avéré :
d) actionnement de la paroi (10) mobile de manière à agrandir la largeur de la cheminée (15) et à faire tomber vers le bas (21) les corps étrangers ou les pièces de monnaie bloquées dans la cheminée (15).
